# EUROPÄISCHE PATENTSCHRIFT

(11) **EP 0 636 392 B1**
(45) Veröffentlichungstag und Bekanntmachung des Hinweises auf die Patenterteilung: **04.09.1996**
(21) Anmeldenummer: 94106771.2
(22) Anmeldetag: 29.04.1994
(51) Int. Cl.: A63C 7/10

(54) **Bremsarm einer Skibremse**
Braking arm of a ski brake
Bras de freinage d'un frein de ski

(30) Priorität: 27.07.1993 DE 4325175
(43) Veröffentlichungstag der Anmeldung: 01.02.1995
(73) Patentinhaber: Marker Deutschland GmbH, D-82438 Eschenlohe (DE)
(72) Erfinder: Sedlmair, Gerhard, D-82490 Farchant (DE); Boehn, Alfred, D-82309 Polling (DE); Messerschmidt, Werner, D-82467 Garmisch-Partenkirchen (DE)
(74) Vertreter: Laufhütte, Dieter, Dr.-Ing.

(56) Entgegenhaltungen:
- EP-A- 0 117 822
- DE-A- 2 756 896
- DE-A- 2 757 308
- DE-U- 7 527 776
- FR-A- 2 526 321
- FR-A- 2 560 524

## Beschreibung

Die Erfindung betrifft einen Bremsarm für eine Skibremse nach dem Oberbegriff des Anspruchs 1.

Ein gattungsgemäßer Bremsarm mit den Merkmalen des Oberbegriffs des Anspruchs 1 ist aus der FR-A-25 26 321 bekannt.

Ein derartiger Bremsarm ist auch beispielsweise aus der DE-25 31 995 A bekannt. Dort ist der Bremsarm allgemein rohrförmig ausgebildet, wobei er eine querverlaufende, plattenartige Verlängerung aufweist, die den Bremsvorgang unterstützt und in einem Greifer oder einer Schaufel oder dergleichen endet. Dieser Greifer, der eine Bremskante bildet, soll das Eindringen des Bremsarms in harten Schnee oder Eis erleichtern.

Aus der FR-A-25 60 524 ist ein Bremsarm für eine Skibremse bekannt, bei dem die Skibremse jeweils Bremsarme aufweist, die zwei in Form eines V zueinander angeordnete Drähte aufweist, an deren Enden eine Bremskufe befestigt ist. Die zum Boden hinweisende Kante der Kufe ist zackenartig ausgefranst.

Seit geraumer Zeit werden vermehrt Ski angeboten, die im Bindungsbereich zusätzliche Absorberplatten aufweisen. Das führt einerseits zu einem höheren Abstand von der Skibindung zum Untergrund und andererseits zu einem höheren Gewicht des Ski. Setzt man bei derartigen Ski konventionelle Skibremsen ein, so stellt man fest, daß die Bremswirkung nur unzureichend ist. Die konventionellen Skibremsen sind insbesondere nicht bei allen Schneearten funktionsfähig. So ist die Skibremse gemäß der DE-25 31 995 A vorteilhaft bei einer harten, vereisten Schneeoberfläche, nicht aber bei weichem Pulverschnee.

Aufgabe der Erfindung ist es, den gattungsgemäßen Bremsarm derart weiterzubilden, daß insbesondere bei Einsatz von Ski mit vergleichsweise höherem Gewicht und höherem Abstand zur Schneeoberfläche eine gute Bremswirkung bei unterschiedlichen Schneearten gewährleistet ist, wobei keine zusätzlichen Bauteile bzw. kein wesentlich größerer Bremskörper bedingt sein soll.

Erfindungsgemäß wird diese Aufgabe, ausgehend von einem gattungsgemäßen Bremsarm, durch die Merkmale des kennzeichnenden Teil des Anspruchs 1 gelöst. Demgemäß weist dieser Bremsarm bezogen auf die Längsrichtung seiner Mittellinie vor der plattenartigen Verlängerung mindestens einen, eine zusätzliche Bremskante bildenden, quer zur Mittellinie des Bremsarmes ausgerichteten widerhakenartigen Vorsprung auf, der in einer Schnittebene, die durch die Mittellinie des Bremsarms verläuft, die Form eines rechtwinkligen Dreiecks aufweist. Durch diese mindestens eine zusätzliche Bremskante wird zunächst die Bremswirkung auf verhältnismäßig hartem Schnee dadurch erhöht, daß hier ein weiterer widerhakenartiger Vorsprung gebildet ist. Bei weichem Tiefschnee ergibt sich bei dieser erfindungsgemäßen Ausgestaltung des Bremsarms der Vorteil, daß der mindestens eine widerhakenartige Vorsprung als zusätzlicher Verdrängungs- bzw. Staukörper dient, vor dessen zusätzlicher Bremskante sich Schnee staut, so daß der gesamte Ski auf der Schneeoberfläche gleichsam aufschwimmt. Hierdurch kann selbst bei vergleichsweise höherem Gewicht ein Absinken des Ski in den Tiefschnee verhindert werden.

Vorteilhaft können mehrere widerhakenartige Vorsprünge hintereinander angeordnet sein, die verschieden hoch sind, so daß Bremskanten gebildet werden, die unterschiedlich weit vom Bremsarm beabstandet sind. Dabei kann der Abstand der Bremskanten von der Grundfläche des Bremsarms, ausgehend von der plattenartigen Verlängerung, die eine erste Bremskante bildet, zu den weiter innen liegenden Vorsprüngen hin, die weitere Bremskanten bilden, kontinuierlich abnehmen. Durch diese Abstufung wird die Bremswirkung der hintereinander angeordneten Bremskanten zusätzlich erhöht.

Als besonders vorteilhaft hat es sich erwiesen, daß der Winkel zwischen der plattenartigen Verlängerung und der Mittellinie des Bremsarms ca. 40° bis 60° und vorzugsweise 45° bis 55° ist. Bei Verwirklichung dieses Winkels wird die durch die plattenartige Verlängerung gebildete Bremskante besonders wirksam eingesetzt. Zwischen der plattenartigen Verlängerung und der Grundfläche des Bremsarms kann seitlich eine Begrenzungswand aufgespannt sein, so daß sich im Endbereich des Bremsarms die Form einer einseitig geschlossenen und auf der gegenüberliegenden Seite offenen Klaue ergibt.

Besonders vorteilhaft ist der Bremsarm dadurch gebildet, daß er aus einem Metalldraht oder Metallrohr gebildet ist, auf dessen Ende ein Formkörper aus spritzgegossenem Kunststoff aufgesteckt ist. Auf diese Art und Weise läßt sich die vorgeschriebene Ausgestaltung des Bremsarms sehr einfach und kostengünstig herstellen. Andererseits ist aufgrund des Metalldrahts oder Metallrohrs die Stabilität des Bremsarms gewährleistet.

Gemäß einer alternativen Ausführungsform der Erfindung kann der mindestens eine widerhakenartige Vorsprung derart geformt sein, daß er im Querschnitt die Form eines rechtwinkligen Dreieckes aufweist, dessen Hypothenuse als Radius ausgebildet ist. Dadurch entsteht eine hohlkehlenförmige Fläche, so daß der mindestens eine Vorsprung die Form eines vergleichsweise spitz zulaufenden Zahnes erhält.

Eine weitere alternative Ausführungsform kann darin bestehen, daß die mindestens eine zusätzliche Bremskante nicht geradlinig, sondern bogenförmig ausgebildet ist.

Weitere Einzelheiten und Vorteile der Erfindung werden anhand eines in der Zeichnung dargestellten Ausführungsbeispiels näher erläutert. Es zeigen:
- Fig. 1:: einen Teil einer Ausführungsform des erfindungsgemäßen Bremsarms in perspektivischer Darstellung,
- Fig. 2:: eine Seitenansicht des Bremsarmteils gemäß Fig. 1,
- Fig. 3:: eine Ansicht von unten auf das Bremsarmteil gemäß Fig. 1,
- Fig. 4:: einen Längsschnitt durch das Bremsarmteil gemäß Fig. 1,
- Fig. 5:: eine alternative Ausführungsform in einer Darstellung entsprechend der Fig. 5 und
- Fig. 6:: eine weitere alternative Ausführungsform in einer perspektivischen Darstellung.

Das in den Figuren 1 bis 4 dargestellte Bremsarmteil ist ein aus spritzgegossenem Kunststoff bestehender Formkörper 10, der auf einen hier nicht näher dargestellten Draht derart aufgesteckt wird, daß er fest auf diesem sitzt und mit dem Draht zusammen den Bremsarm bildet. An seinem äußeren Ende läuft der Formkörper 10 in eine querverlaufende, plattenartige Verlängerung 12 aus, die unter einem Winkel α von 53° in diesem Ausführungsbeispiel zur Mittellinie 20 angestellt ist. Die plattenartige Verlängerung 12 bildet einen Greifer mit einer Bremskante 13.

Wie insbesondere in der Figur 1 dargestellt ist, setzt sich die Innenfläche der plattenartigen Verlängerung 12 in einer ebenen Grundfläche 18 des Bremsarms 10 bzw. in dieser Ausführungsform des einen Teil des Bremsarms bildenden Formkörpers 10 an. Auf dieser Grundfläche 18 sind querverlaufende widerhakenartige Vorsprünge 14 und 16 angeformt, die im Querschnitt die Form eines rechtwinkeligen Dreiecks aufweisen. Dabei bilden die widerhakenartige Vorsprünge 14 und 16 Bremskanten 15 und 17, und die von den widerhakenartigen Vorsprüngen 14 und 16 gebildeten Flächen fallen in Richtung zum Ende des Bremsarms hin flach ab, während die zum Innern des Bremsarms hin weisende Fläche steil abfällt und vorzugsweise, wie beispielsweise der Figur 2 zu entnehmen ist, mit der Grundfläche 18 einen rechten Winkel bildet.

Der Abstand der Bremskanten 13, 15 und 17 nimmt, ausgehend von der Bremskante 13, in Richtung zum Innern des Bremsarmes hin kontinuierlich ab, so daß die Bremskanten mehrere hintereinander angeordnete und in ihrer Höhe abgestufte Widerhaken bilden.

Zwischen der plattenartigen Verlängerung 12 und der Grundfläche des Bremsarms ist seitlich eine Begrenzungswand 20 aufgespannt, wie den Figuren 1, 2 und 3 zu entnehmen ist. Hierdurch erhält das Ende des Formkörpers 10 des Bremsarms die Form eines an einer Seite geschlossenen Greifers.

In Fig. 5 ist ein Bremsarmteil als Formkörper 10 ausgebildet, der im wesentlichen der unter Bezugnahme auf die Fig. 1-4 erläuterten Ausführungsform entspricht. Jedoch weisen die widerhakenartige Vorsprünge 14 und 16 hohlkehlenförmige Flächen 22 und 24 auf, so daß Widerhaken mit scharfkantigen Bremskanten 15 und 17 entstehen.

Eine weitere Modifikation des Bremsarmteils ist in Fig. 6 dargestellt. Dort ist angedeutet, daß die Bremskanten 15 und 17 bogenförmig, d.h. also als Radius ausgebildet sind.

Mit dem zuvor erläuterten Formkörper, der auf einen entsprechenden Draht aufgezogen werden kann, lassen sich bereits montierte und nur aus einem Draht bestehende Bremsarme nachrüsten und in ihrer Wirkung verbessern.

## Patentansprüche

1. Bremsarm für eine Skibremse mit einem auf dem freien Ende eines Drahtes aufgesteckten Formkörper (10) dessen vom Draht wegweisendes Ende in einer plattenartigen Verlängerung (12) ausläuft, die zur Mittellinie (20) des Bremsarmes querverlaufend unter einem Winkel α angestellt ist und einen Greifer mit einer Bremskante (13) bildet,
**dadurch gekennzeichnet**,
daß am Formkörper (10) in Längsrichtung der Mittellinie (20) des Bremsarmes vor der an seinem vom Draht wegweisenden Ende angeordneten plattenartigen Verlängerungen (12) mindestens ein eine zusätzliche Bremskante (15, 17) bildender quer zur Mittellinie (20) des Bremsarmes ausgerichteter widerhakenartiger Vorsprung (14, 16) angeformt ist, der in einer durch die Mittellinie (20) des Bremsarms verlaufenden Schnittebene die Form eines rechtwinkligen Dreiecks aufweist.

2. Bremsarm nach Anspruch 1, dadurch gekennzeichnet, daß mehrere widerhakenartige Vorsprünge (14, 16) hintereinander angeordnet sind, so daß Bremskanten (15, 17) gebildet werden, die unterschiedlich weit vom Bremsarm (10) beabstandet sind.

3. Bremsarm nach Anspruch 1 oder 2, dadurch gekennzeichnet, daß der Abstand der Bremskanten (13, 15, 17) von der Grundfläche (18) des Bremsarms (10), ausgehend von der plattenartigen Verlängerung (12), die eine erste Bremskante (13) bildet, zu den weiter innen liegenden widerhakenartigen Vorsprüngen (14, 16) hin, die weitere Bremskanten (15, 17) bilden, abnimmt.

4. Bremsarm nach einem der Ansprüche 1 bis 3, dadurch gekennzeichnet, daß der Winkel α zwischen der plattenartigen Verlängerung (12) und der Mittellinie (20) des Bremsarms (10) ca. 40° bis 60°, vorzugsweise 45° bis 55°, beträgt.

5. Bremsarm nach einem der Ansprüche 1 bis 4, dadurch gekennzeichnet, daß zwischen der plattenartigen Verlängerung (12) und der Grundfläche (18) des Bremsarms (10) seitlich eine Begrenzungswand (20) aufgespannt ist.

6. Bremsarm nach einem der Ansprüche 1 bis 5, dadurch gekennzeichnet, daß er aus einem Metalldraht oder Metallrohr gebildet ist, auf dessen Ende ein Formkörper (10) aus spritzgegossenem Kunststoff aufgesteckt ist.

7. Bremsarm nach Anspruch 1, dadurch gekennzeichnet, daß die Hypothenuse des Dreiecks als Radius ausgebildet ist.

8. Bremsarm nach einem der Ansprüche 1 bis 7, dadurch gekennzeichnet, daß die mindestens eine zusätzliche Bremskante (15, 17) bogenförmig ausgebildet ist.

## Claims

1. A brake arm for a ski brake comprising a shaped body (10) slipped over the free end of a wire, whose end pointing away from the wire ends in a plate-like extension (12) which is set at an angle α to the center line (20) of the brake arm and extends transversely thereto, and which constitutes a gripping means with a brake edge (13),
**characterized in**
that, at the shaped body (10) in the longitudinal direction of the center line (20) of the brake arm in front of its plate-like extensions (12) arranged at its end pointing away from the wire, at least one hook-like projection (14, 16) constituting an additional brake edge (15, 17) and being aligned transversely to the center line (20) of the brake am is formed, which, in a sectional plane extending through the center line (20) of the brake arm, has the configuration of a right angled triangle.

2. The brake arm according to claim 1, characterized in that a plurality of hook-like projections (14, 16) are arranged one behind the other so that brake edges (15, 17) are formed, which are arranged at different distances from the brake arm (10).

3. The brake arm according to claim 1 or 2, characterized in that, starting from the plate-like extension (12) which forms a first brake edge (13), the distance of the brake edges (13, 15, 17) from the base surface (18) of the brake arm (10) decreases towards the hook-like projections (14, 16) which are further to the inside and which constitute further brake edges (15, 17).

4. The brake arm according to any one of claims 1 through 3, characterized in that the angle α between the plate-like extension (12) and the center line (20) of the brake arm (10) amounts to approximately 40° to 60°, preferably 45° to 55°.

5. The brake arm according to any one of claims 1 through 4, characterized in that between the plate-like extension (12) and the base surface (18) of the brake arm (10) a limiting wall (20) is provided at the side.

6. The brake arm according to any one of claims 1 through 5, characterized in that it is constituted by a metal wire or a metal tube, on whose end a shaped body (10) is slipped which is manufactured of injection moulded synthetic resin.

7. The brake arm according to claim 1, characterized in that the hypotenuse of the triangle is a radius.

8. The brake am according to any one of claims 1 through 7, characterized in that at least one additional brake edge (15, 17) has an arcuate form.

## Revendications

1. Bras de freinage pour un frein de ski, avec un corps moulé (10) emmanché sur l'extrémité libre d'un fil et dont l'extrémité orienté au loin du fil se termine par un prolongement en forme d'une plaque (12), qui forme avec la ligne médiane (20) du bras de freinage un angle α, en s'étendant perpendiculairement, et constitue un organe de préhension avec une arête de freinage (13),
caractérisé,
en ce qu'au corps moulé (10), dans la direction longitudinale de la ligne médiane (20) du bras de freinage, avant les prolongements (12) en forme de plaque, situés à l'extrémité orientée au loin du fil, est réalisée par moulage au moins une saillie en forme de crochet barbelé formant une arête de freinage supplémentaire (15, 17) et s'étendant perpendiculairement à la ligne médiane (20) du bras de freinage et qui présente, dans un plan de coupe passant à travers la ligne médiane (20) du bras de freinage, la forme d'un triangle rectangulaire.

2. Bras de freinage selon la revendication 1, caractérisé en ce que plusieurs saillies en forme de crochets barbelés (14, 16) sont disposés les unes derrière les autres de façon à former des arêtes de freinage (15, 17) qui présentent des écarts du bras de freinage (10), qui sont différents.

3. Bras de freinage selon la revendication 1 ou 2, caractérisé en ce que l'écart des arêtes de freinage (13, 15, 17) de la face de base (18) du bras de freinage (10), diminue, à partir du prolongement (12) en forme de plaque, qui forme une première arête de freinage (13), en direction des saillies en forme de crochets (14, 16) situés plus à l'intérieur et formant d'autres arêtes de freinage (15, 17).

4. Bras de freinage selon l'une des revendications 1 à 3, caractérisé en ce que l'angle α entre le prolongement en forme de plaque (12) et la ligne médiane (20) du bras de freinage (10) est d'environ 40° à 60°, de préférence de 45° à 55°.

5. Bras de freinage selon l'une des revendications 1 à 4, caractérisé en ce qu'une paroi de limitation (20) s'étend latéralement entre le prolongement (12) en forme de plaque et la face de base (18) du bras de freinage (10).

6. Bras de freinage selon l'une des revendications 1 à 5, caractérisé en ce qu'il est formé par un fil métallique ou un tube métallique sur l'extrémité duquel est emmanché un corps moulé (10) en matière plastique réalisé par moulage par injection.

7. Bras de freinage selon la revendication 1, caractérisé en ce que l'hypoténuse du triangle est réalisée sous forme d'un rayon.

8. Bras de freinage selon l'une des revendications 1 à 7, caractérisé en ce que l'arête de freinage supplémentaire (15, 17) est réalisée de façon à être courbée.
